# EUROPÄISCHE PATENTSCHRIFT

(11) **EP 1 715 142 B1**
(45) Veröffentlichungstag und Bekanntmachung des Hinweises auf die Patenterteilung: **30.01.2013**
(21) Anmeldenummer: 06003221.6
(22) Anmeldetag: 17.02.2006
(51) Int. Cl.: F01L 1/352

(54) **Vorrichtung zur variablen Einstellung der Steuerzeiten von Gaswechselventilen einer Brennkraftmaschine**
Apparatus for variable valve timing adjustment of an internal combustion engine
Dispositif pour ajustage variable du calage des soupapes d'un moteur à combustion

(30) Priorität: 23.04.2005 DE 102005018957
(43) Veröffentlichungstag der Anmeldung: 25.10.2006
(73) Patentinhaber: Schaeffler Technologies AG & Co. KG, 91074 Herzogenaurach (DE)
(72) Erfinder: Schäfer, Jens, Dipl.-Ing., 91074 Herzogenaurach (DE); Heywood, Jonathan, Dipl.-Ing., 96175 Pettstadt (DE); Steigerwald, Martin, Dipl.-Ing., 91056 Erlangen (DE)

(56) Entgegenhaltungen:
- EP-A- 0 918 142
- WO-A-2004/013467
- US-A1- 2001 020 461
- US-A1- 2002 017 257
- US-B1- 6 302 073

## Beschreibung

### Gebiet der Erfindung

Die Erfindung betrifft eine Vorrichtung zur variablen Einstellung der Steuerzeiten von Gaswechselventilen einer Brennkraftmaschine nach dem Oberbegriff der Ansprüche 1, 2 oder 6.

### Hintergrund der Erfindung

In Brennkraftmaschinen werden zur Betätigung der Gaswechselventile Nockenwellen eingesetzt. Die Nockenwelle ist in der Brennkraftmaschine derart angebracht, dass auf ihr angebrachte Nocken an Nockenfolgern, beispielsweise Tassenstößeln, Schlepp- oder Schwinghebeln, anliegen. Wird die Nockenwelle in Drehung versetzt, so wälzen die Nocken auf den Nockenfolgern ab, die wiederum die Gaswechselventile betätigen. Durch die Lage und die Form der Nocken ist somit sowohl die Öffnungsdauer als auch Amplitude aber auch der Öffnungs- und Schließzeitpunkt der Gaswechselventile festgelegt.

Moderne Motorkonzepte gehen dahin, den Ventiltrieb variabel auszulegen. Einerseits sollen Ventilhub und Ventilöffnungsdauer variabel gestaltbar sein, bis hin zur kompletten Abschaltung einzelner Zylinder. Dafür sind Konzepte wie schaltbare Nockenfolger, variable Ventiltriebe oder elektrohydraulische oder elektrische Ventilbetätigungen vorgesehen. Weiterhin hat es sich als vorteilhaft herausgestellt, während des Betriebs der Brennkraftmaschine Einfluss auf die Öffnungs- und Schließzeiten der Gaswechselventile nehmen zu können. Ebenfalls wünschenswert ist es auf die Öffnungs- bzw. Schließzeitpunkte der Einlass- bzw. Auslassventile getrennt Einfluss nehmen zu können, um beispielsweise gezielt eine definierte Ventilüberschneidung einstellen zu können. Durch die Einstellung der Öffnungs- bzw. Schließzeitpunkte der Gaswechselventile abhängig vom aktuellen Kennfeldbereich des Motors, beispielsweise von der aktuellen Drehzahl bzw. der aktuellen Last, können der spezifische Treibstoffverbrauch gesenkt, das Abgasverhalten positiv beeinflusst, der Motorwirkungsgrad, das Maximaldrehmoment und die Maximalleistung erhöht werden.

Die beschriebene Variabilität in der Gaswechselventilzeitensteuerung wird durch eine relative Änderung der Phasenlage der Nockenwelle zur Kurbelwelle bewerkstelligt. Dabei steht die Nockenwelle meist über einen Ketten-, Riemen-, Zahnradtrieb oder gleichwirkende Antriebskonzepte in Antriebsverbindung mit der Kurbelwelle. Zwischen dem von der Kurbelwelle angetriebenen Ketten-, Riemen- oder Zahnradtrieb und der Nockenwelle ist ein Nockenwellenversteller angebracht, der das Drehmoment von der Kurbelwelle auf die Nockenwelle überträgt. Dabei ist diese Vorrichtung zur Veränderung der Steuerzeiten der Brennkraftmaschine derart ausgebildet, dass während des Betriebs der Brennkraftmaschine die Phasenlage zwischen Kurbelwelle und Nockenwelle sicher gehalten und, wenn gewünscht, die Nockenwelle in einem gewissen Winkelbereich gegenüber der Kurbelwelle verdreht werden kann.

In Brennkraftmaschinen mit je einer Nockenwelle für die Einlass- und die Auslassventile können diese mit je einem Nockenwellenversteller ausgerüstet werden. Dadurch können die Öffnungs- und Schließzeiten der Einlass- und Auslassgaswechselventile zeitlich relativ zueinander verschoben und die Ventilzeitüberschneidungen gezielt eingestellt werden.

Der Sitz moderner Nockenwellenversteller befindet sich im Allgemeinen am antriebsseitigen Ende der Nockenwelle. Er besteht aus einem kurbelwellenfesten Antriebsrad, einem nockenwellenfesten Abtriebsteil und einem das Drehmoment vom Antriebsrad auf das Abtriebsteil übertragenden Verstellmechanismus. Das Antriebsrad kann als Ketten-, Riemen- oder Zahnrad ausgeführt sein und ist mittels einer Kette, eines Riemens oder eines Zahnradtriebs mit der Kurbelwelle drehfest verbunden. Der Verstellmechanismus kann elektromagnetisch, hydraulisch oder pneumatisch betrieben werden. Ebenfalls denkbar ist es den Nockenwellenversteller auf einer Zwischenwelle anzubringen oder auf einem nichtrotierenden Bauteil zu lagern. In diesem Fall wird das Drehmoment über weitere Antriebe auf die Nockenwellen übertragen.

Elektrisch betriebene Nockenwellenversteller bestehen aus einem Antriebsrad, welches in Antriebsverbindung mit der Kurbelwelle der Brennkraftmaschine steht, einem Abtriebsteil, welches in Antriebsverbindung mit einer Nockenwelle der Brennkraftmaschine steht und einem Verstellgetriebe. Bei dem Verstellgetriebe handelt es sich um ein Dreiwellengetriebe, mit drei zueinander verdrehbaren Bauteilen. Dabei ist das erste Bauteil des Getriebes drehfest mit dem Antriebsrad und das zweite Bauteil drehfest mit dem Abtriebsteil verbunden. Das dritte Bauteil ist steht mit dem ersten und zweiten Bauteil, beispielsweise mittels Verzahnungspaaren, Gelenkhebeln oder Reibradpaarungen, in Wirkverbindung. Die Drehzahl des dritten Bauteils wird beispielsweise mittels eines Elektromotors oder einer Bremsvorrichtung geregelt. Durch unterschiedliche Zähnezahlen der Verzahnungen der drei Bauteile, Hebelkinematiken oder unterschiedliche Durchmesser der Reibräder wird ein Übersetzungsverhältnis zwischen dem ersten und zweiten Bauteil ungleich 1 realisiert. Dadurch kann die Phasenlage durch die Wahl geeigneter Drehzahlen des dritten Bauteils wahlweise gehalten oder variiert werden.
Das Drehmoment wird von der Kurbelwelle auf das erste Bauteil und von dort auf das zweite Bauteil und damit auf die Nockenwelle übertragen. Dies geschieht entweder direkt, oder unter Zwischenschaltung des dritten Bauteils.
Durch geeignete Regelung der Drehzahl des dritten Bauteils kann das erste Bauteil gegen das zweite Bauteil verdreht und damit die Phasenlage zwischen Nockenwelle und Kurbelwelle verändert werden. Beispiele für derartige Dreiwellengetriebe sind Innenexzentergetriebe, Doppelinnenexzentergetriebe, Wellgetriebe, Taumelscheibengetriebe, Planetengetriebe, Wolfromgetriebe oder dergleichen.

Zur Steuerung des Nockenwellenverstellers erfassen Sensoren die Kenndaten der Brennkraftmaschine wie beispielsweise den Lastzustand, die Drehzahl und die Winkellagen der Nockenwelle und der Kurbelwelle. Diese Daten werden einer elektronischen Kontrolleinheit zugeführt, die nach Vergleich der Daten mit einem Kenndatenfeld der Brennkraftmaschine den Verstellmotor des Nockenwellenverstellers steuert.

Aus der DE 102 48 355 ist eine Vorrichtung zur Veränderung der Steuerzeiten einer Brennkraftmaschine bekannt, in der die Drehmomentübertrag von der Kurbelwelle zur Nockenwelle und der Verstellvorgang mittels eines Doppelplanetengetriebes realisiert ist. Das Drehmoment der Kurbelwelle wird über einen Kettentrieb auf ein Antriebselement der Vorrichtung übertragen. Das Antriebselement ist als Hohlrad ausgeführt, wobei die Innenverzahnung des Hohlrades mit Außenverzahnungen von mehreren auf einem Planetenträger angeordneten, als Stirnrädern ausgeführten Planetenrädern kämmt. Die Außenverzahnungen der Stirnräder greifen gleichzeitig in eine Innenverzahnung eines als Hohlrad ausgeführten Abtriebselements ein, das wiederum drehfest mit einer Nockenwelle verbunden ist. Weiterhin kämmen die Verzahnungen der Planetenräder mit einer Außenverzahnung eines Sonnerades, welches als Verstellwelle dient und von einem Elektromotor angetrieben wird. Abhängig von der Drehzahl des Elektromotors wird die Phasenlage zwischen Antriebselement und Abtriebselement gehalten oder verstellt. Um die Phasenlage der beiden Bauteile variieren zu können ist das Antriebselement drehbar zum Abtriebselement mittels eines Gleit oder Wälzlagers auf diesem gelagert.
Das Antriebselement ist in axialer Richtung mit einer Schulter ausgeführt, mittels welcher dieses sich in einer axialen Richtung am Abtriebselement abstützt. In der anderen Richtung stützt sich das Antriebselement mittels eines Sprengrings ebenfalls am Abtriebselement ab. Die Lagerungen sind in dieser Ausführungsform als Gleitlager ausgeführt.
Die Verstellung derartiger Vorrichtungen wird über elektrische Antriebe realisiert, welche die Drehzahl einer Verstellwelle regeln. Um den elektrischen Antrieb bauraumoptimiert und kostengünstig auszulegen ist ein hoher Wirkungsgrad der Vorrichtung wünschenswert. Eine Voraussetzung für einen hohen Wirkungsgrad ist die minimale Reibung zwischen den Komponenten der Vorrichtung. In diesem Zusammenhang hat sich die Gleitlagerung des Antriebselements zum Abtriebselement, speziell bei hohen Verstellgeschwindigkeiten und hohen, auf das Antriebselement wirkenden Kippmomenten, als nachteilig herausgestellt.

Eine weitere derartige Vorrichtung ist aus der EP 0 918 142 A2 bekannt. In dieser Ausführungsform besteht das Verstellgetriebe aus zwei in Reihe geschalteten Planetengetrieben. Dabei stützt sich das Antriebselement mittels zweier entgegengesetzt angeordneter Schrägkugellager radial und axial gegenüber dem Abtriebselement und der Nockenwelle ab.

Eine weitere Vorrichtung ist aus der WO 2004/013467 A1 bekannt. In dieser Ausführungsform wird das Antriebsmoment der Kurbelwelle über das Antriebsrad mittels eines Taumelscheibengetriebes auf das Abtriebselement übertragen. Das Taumelscheibengetriebe besteht aus einem ersten Kegelrad, das an dem Abtriebselement ausgebildet ist und einer deformierbaren Scheibe, deren Stirnfläche ein zweites Kegelrad trägt. Des Weiteren ist eine drehfest mit einem Elektromotor verbundene Druckscheibe vorgesehen, wobei die Dicke der Druckscheibe in Umfangsrichtung variiert. Die Ungleichförmigkeit der Druckscheibe wird mittels Zylinderrollen auf die Scheibe übertragen, wodurch das erste das zweite Kegelrad entlang eines Kreissegmentes miteinander in Eingriff gebracht werden.

### Aufgabe der Erfindung

Der Erfindung liegt die Aufgabe zugrunde, eine Vorrichtung zur Veränderung der Steuerzeiten einer Brennkraftmaschine zu schaffen, wobei die Reibung innerhalb der Vorrichtung reduziert und somit der Wirkungsgrad der Vorrichtung erhöht werden soll. Dabei wird besonderes Augenmerk auf die axiale und radiale Lagerung des Antriebselements zum Abtriebselement gelegt.

### Zusammenfassung der Erfindung

In einer ersten Ausführungsform der Erfindung nach dem Oberbegriff des Anspruchs 1 wird die Aufgabe dadurch gelöst, dass das Axialwälzlager als Axialtonnenlager, Nadellager, Nadelhülse oder Nadelkranz ausgeführt ist.

In einer zweiten Ausführungsform der Erfindung nach dem Oberbegriff des Anspruchs 2 wird die Aufgabe dadurch gelöst, dass das Antriebselement zusätzlich mittels eines Radialwälzlagers radial gelagert ist.

In einer weiteren Ausführungsform der Erfindung nach dem Oberbegriff des Anspruchs 6 wird die Aufgabe dadurch gelöst, dass zumindest eine Laufbahn von Wälzkörpern des Axialwälzlagers an einer Komponente des Antriebselements oder des Abtriebselements ausgebildet ist.

Erfindungsgemäß wird die Aufgabe dadurch gelöst, dass das Antriebselement in axialer Richtung mittels zumindest eines Wälzlagers abgestützt ist.

In einer ersten Ausführungsform der Erfindung ist das Wälzlager als ein Axialwälzlager ausgebildet.

Weiterhin kann vorgesehen sein, dass das Antriebselement in beide axiale Richtungen durch je ein Axialwälzlager abgestützt ist.

In einer Weiterbildung stützt sich das Antriebselement über das oder die Axiallager am Abtriebselement ab.

Dabei können das oder die Axialwälzlager als Axialtonnenlager, Nadellager, Nadelhülsen, Nadelkränze, Axialschräg- oder Axialrillenkugellager ausgeführt sein.

In einer vorteilhaften Weiterbildung der Erfindung ist vorgesehen, dass das Antriebselement zusätzlich mittels eines Radialwälzlagers radial gelagert ist. Dabei kann es sich bei den Axial- und Radialwälzlagern um separate Lager handeln. Ebenso ist es denkbar diese einteilig auszuführen.

In einer weiteren Ausführungsform der Erfindung ist das Wälzlager als Radialwälzlager ausgebildet. Dabei kann das Radialwälzlager als Rillenkugellager, Vierpunktlager, ein- oder zweireihiges Schrägkugellager oder als Schulterkugellager ausgebildet sein.

In einer vorteilhaften Weiterbildung der beiden Ausführungsformen kann zumindest eine Laufbahn von Wälzkörpern des Axial- oder Radialwälzlagers an einer Komponente des Antriebselements oder des Abtriebselements ausgebildet sein.

Der Einsatz von Wälzlagern zur Lagerung des Antriebselements auf dem Abtriebselement trägt maßgeblich zur Reduzierung der Reibung innerhalb der Vorrichtung und damit zur Erhöhung deren Wirkungsgrades bei. Besonders vorteilhaft wirkt sich die Erfindung in schnell verstellenden Systemen aus.
Der Einsatz von Axiallagern ist besonders vorteilhaft in Anwendungen, in denen das Antriebsrad, welches beispielsweise als Ketten- oder Riemenrad ausgeführt ist, in axialer Richtung nicht symmetrisch zur Lagerstelle angeordnet ist. In diesem Fall wirken auf das Antriebselement hohe Axialkräfte bzw. Kippmomente, welche vom Abtriebselement oder der Nockenwelle abgestützt werden müssen.

In Anwendungsfällen in denen vorgesehen ist sowohl Axial- als auch Radialwälzlager einzusetzen können separate Lager verwendet werden. Denkbar ist auch der Einsatz kombinierter Radial-Axial-Wälzlager, wodurch die Herstellungskosten der Vorrichtung niedrig gehalten werden können.
Die verwendeten Wälzlager können mit separat gefertigten Innen- bzw. Außenringen ausgestattet sein. Ebenfalls denkbar ist es eine oder beide Laufflächen der Wälzkörper direkt an dem Abtriebselement, der Nockenwelle oder dem Antriebselement auszubilden, wodurch die Anzahl der Einzelteile der Vorrichtung gesenkt und damit die Herstellungskosten reduziert werden können.

### Kurze Beschreibung der Zeichnungen

Weitere Merkmale der Erfindung ergeben sich aus der folgenden Beschreibung und den zugehörigen Zeichnungen, in denen Ausführungsbeispiele der Erfindung schematisch dargestellt sind. Es zeigen:
- Figur 1: nur sehr schematisch eine Brennkraftmaschine,
- Figur 2: einen Längsschnitt durch eine erste erfindungsgemäße Ausführungsform einer Vorrichtung zur Veränderung der Steuerzeiten einer Brennkraftmaschine,
- Figur 2a: den Ausschnitt Z aus Figur 2,
- Figur 3: einen Längsschnitt durch eine zweite erfindungsgemäße Ausführungsform einer Vorrichtung zur Veränderung der Steuerzeiten einer Brennkraftmaschine,
- Figur 3a: eine dritte erfindungsgemäße Ausführungsform einer Vorrichtung zur Veränderung der Steuerzeiten einer Brennkraftmaschine, wobei nur der Ausschnitt Y aus Figur 3 dargestellt ist,
- Figur 4: einen Längsschnitt durch eine vierte erfindungsgemäße Ausführungsform einer Vorrichtung zur Veränderung der Steuerzeiten einer Brennkraftmaschine,
- Figur 5: einen Längsschnitt durch eine fünfte erfindungsgemäße Ausführungsform einer Vorrichtung zur Veränderung der Steuerzeiten einer Brennkraftmaschine,

### Ausführliche Beschreibung der Erfindung

In Fig. 1 ist eine Brennkraftmaschine 100 skizziert, wobei ein auf einer Kurbelwelle 101 sitzender Kolben 102 in einem Zylinder 103 angedeutet ist. Die Kurbelwelle 101 steht in der dargestellten Ausführungsform über je einen Zugmitteltrieb 104 bzw. 105 mit einer Einlassnockenwelle 106 bzw. Auslassnockenwelle 107 in Verbindung, wobei eine erste und eine zweite Vorrichtung 1 für eine Relativdrehung zwischen Kurbelwelle 101 und Nockenwellen 106, 107 sorgen können. Nocken 108, 109 der Nockenwellen 106, 107 betätigen ein Einlassgaswechselventil 110 bzw. das Auslassgaswechselventil 111.

Die Figuren 2 und 2a zeigen eine Ausführungsform einer erfindungsgemäßen Vorrichtung 1 zur Veränderung der Steuerzeiten einer Brennkraftmaschine 100. Dabei zeigt die Figur 2a zeigt den Ausschnitt Z aus Figur 2 in vergrößerter Form.
Die Vorrichtung 1 umfasst unter anderem ein als Taumelscheibengetriebe 2 ausgeführtes Verstellgetriebe 11, bestehend aus einem ersten Kegelrad 3, einem zweiten Kegelrad 4 und einer Taumelscheibe 5. Am ersten Kegelrad 3 ist ein als Kegelradverzahnung ausgeführter erster Zahnkranz 6 ausgebildet. Die Taumelscheibe 5 ist mit zwei zweiten, als Kegelradverzahnung ausgeführten Zahnkränzen 7 ausgebildet, wobei je ein zweiter Zahnkranz 7 auf einer axialen Seitenfläche der Taumelscheibe 5 angeordnet ist. Analog zum ersten Kegelrad 3 weist das zweite Kegelrad 4 einen ersten, als Kegelradverzahnung ausgeführten Zahnkranz 6 auf. Das erste Kegelrad 3 ist mittels eines einteilig mit ihm ausgebildeten Abtriebselements 8 drehfest mit einer Nockenwelle 9 verbunden. Die Verbindung zwischen Abtriebselement 8 und Nockenwelle 9 kann mittels einer stoff-, kraft-, reib- oder formschlüssigen Verbindung realisiert sein. Im dargestellten Ausführungsbeispiel ist das Abtriebselement 8 mittels einer Befestigungsschraube 10 an der Nockenwelle 9 befestigt.
Das zweite Kegelrad 4 ist drehfest mit einem Antriebselement 12 verbunden, welches über ein Antriebsrad 13 in Wirkverbindung mit einem nicht dargestellten Primärantrieb steht, über den ein Drehmoment von der Kurbelwelle 101 auf das Antriebselement 12 übertragen wird. Ein derartiger Primärantrieb kann beispielsweise ein Ketten-, Riemen- oder Zahnradtrieb sein. Die Verbindung zwischen dem zweiten Kegelrad 4 und dem Abtriebselement 8 kann mittels kraft-, form-, reib- oder stoffschlüssigen Verbindungen realisiert sein.

Die beiden Kegelräder 3, 4 stehen parallel zueinander und sind in axialer Richtung zueinander beabstandet. Zusammen mit dem Antriebselement 12 bilden die Kegelräder 3, 4 einen ringförmigen Hohlraum aus, in dem die Taumelscheibe 5 angeordnet ist. Mittels ersten Wälzlagern 14 ist die Taumelscheibe 5 unter einem definierten Anstellwinkel zu den Kegelrädern 3, 4 auf einer Verstellwelle 15 gelagert. Die im Wesentlichen topfförmig ausgebildete Verstellwelle 15 ist mit einem Kupplungselement 16 versehen, in die eine nicht dargestellte Welle einer ebenfalls nicht dargestellten Vorrichtung eingreift, mit der die Drehzahl der Verstellwelle 15 geregelt werden kann. Eine derartige Vorrichtung kann beispielsweise durch einen Elektromotor oder eine Bremse realisiert sein. Die Verstellwelle 15 stützt sich über ein zweites Wälzlager 17 auf einer drehfest mit der Nockenwelle 9 verbundenen, in der vorliegenden Ausführungsform als Hohlwelle 18 ausgebildeten Welle ab. Ebenfalls denkbar ist die Lagerung der Verstellwelle 15 auf dem Schraubenkopf der Befestigungsschraube 10 und/oder eine Lagerung der Taumelscheibe 5 auf der Verstellwelle 15 mittels eines Gleitlagers.

Die unter einem definierten Anstellwinkel auf der Verstellwelle 15 angeordnete Taumelscheibe 5 greift mit einem der zweiten Zahnkränze 7 in den ersten Zahnkranz 6 des ersten Kegelrads 3 und mit dem anderen zweiten Zahnkranz 7 in den ersten Zahnkranz 6 des zweiten Kegelrads 4 ein. Dabei stehen die jeweiligen Zahnkränze 6, 7 nur in einem bestimmten Winkelbereich in Eingriff, deren Größe abhängig vom Anstellwinkel der Taumelscheibe 5 ist.

Über den Eingriff der Zahnkränze 6, 7 wird das vom Primärtrieb auf das Antriebselement 12 und von dort auf das zweite Kegelrad 4 übertragene Drehmoment der Kurbelwelle 101 über die Taumelscheibe 5 auf das erste Kegelrad 3 und damit über das Abtriebselement 8 auf die Nockenwelle 9 übertragen.
Wird beispielsweise ein Elektromotor verwendet um die Phasenlage des Abtriebselements 8 zum Antriebselement 12 zu regeln, wird die Verstellwelle 15 mit der Drehzahl des Antriebselements 12 angetrieben, um die Phasenlage zwischen Nockenwelle 9 und Kurbelwelle 101 zu halten. Soll die Phasenlage geändert werden, so wird die die Drehzahl der Verstellwelle 15 erhöht bzw. erniedrigt, je nachdem ob die Nockenwelle 9 relativ zur Kurbelwelle 101 vor-oder nacheilen soll. Durch die abweichende Drehzahl der Verstellwelle 15 führt die Taumelscheibe 5 eine Taumeldrehung aus, wobei die Winkelbereiche in denen die Zahnkränze 6, 7 ineinander eingreifen um die Kegelräder 3, 4 umlaufen. Bei mindestens einem der Zahnkranzpaare weisen die zwei ineinander greifenden Zahnkränze 6, 7 unterschiedliche Zähnezahlen auf. Sind die Winkelbereiche, in denen die Zahnkränze 6, 7 ineinander eingreifen einmal vollständig umgelaufen, so ergibt sich aufgrund der Differenz in der Anzahl der Zähne eine Verstellung des ersten Kegelrades 3 zum zweiten Kegelrad 4 und damit der Nockenwelle 9 relativ zu der Kurbelwelle 101. Der Verstellwinkel entspricht dem Bereich den die den Unterschied in der Zähnezahl bildenden Zähne einnehmen.
Denkbar ist in diesem Zusammenhang, dass die Zahnkränze 6, 7 beider Zahnkranzpaare unterschiedliche Zähnezahlen aufweisen. Damit ergibt sich das Verstelluntersetzungsverhältnis aus den beiden resultierenden Untersetzungsverhältnissen.

Ebenso denkbar ist, dass die Zahnkränze 6, 7 nur einer Zahnkranzpaarung unterschiedliche Anzahlen von Zähnen aufweisen. Das Untersetzungsverhältnis ergibt sich in diesem Fall nur aufgrund dieser Untersetzung. Die andere Zahnkranzpaarung dient in diesem Fall nur als Koppelmittel mit einem Untersetzungsverhältnis von 1:1 zwischen der Taumelscheibe 5 und dem jeweiligen Bauteil. In diesem Fall ist ebenso denkbar als Koppelmittel statt der zweiten Zahnkranzpaarung eine Stiftkupplung vorzusehen, wobei an der Taumelscheibe 5 oder dem Antriebselement 12 / Abtriebselement 8 angebrachte oder einteilig mit dem Bauteil ausgebildete Stifte in axial verlaufende Nuten des jeweils anderen Bauteils eingreifen.

Das Abtriebselement 8 ist topfförmig ausgebildet, wobei ein ringförmiger Abschnitt 18a ausgebildet ist. Auf diesem Abschnitt 18a ist das Antriebselement 12 mittels einer an diesem ausgebildeten Ausbuchtung 18b gelagert. Weiterhin ist eine Anschlagscheibe 20 vorgesehen, die den Abschnitt 18a begrenzt und drehfest mit dem Abtriebselement 8 verbunden ist. Das Antriebselement 12 ist mittels eines Radialwälzlagers 19 auf dem Abtriebselement 8 gelagert. In der dargestellten Ausführungsform ist das Radialwälzlager 19 als Nadelkranz ausgeführt, wobei eine Außenmantelfläche des Abschnitts 18a und eine Innenmantelfläche der Ausbuchtung 18b als Lauffläche für die Wälzköper 29 dient. Durch den Einsatz des Radialwälzlagers 19 verringert sich die bei einem Verstellvorgang auftretende Reibung zwischen diesen Bauteilen signifikant. Der Wirkungsgrad der Vorrichtung 1 erhöht sich, wodurch der elektrische Antrieb für die Verstellwelle 15 kleiner und kostengünstiger ausgelegt werden kann. Neben einem Nadellager können beispielsweise auch Rillenkugellager, Vierpunktlager, ein- oder zweireihige Schrägkugellager, Schulterkugellager oder Kegelrollenlager verwendet werden.

In den Figuren 2 und 2a sind zusätzlich zu dem Radialwälzlager 19 zwei Axialwälzlager 21 vorgesehen, welche als Nadelhülsen ausgebildet sind und das Antriebselement 12 in axialer Richtung gegenüber dem ersten Kegelrad 3 und der Anschlagscheibe 20 lagern. Die Axialwälzlager 21 sind in diesem Fall einteilig mit dem Radialwälzlager 19 ausgebildet, wobei die Wälzkörper 29 mittels eines Käfigs 29a geführt sind. Ebenso denkbar sind separate Radial- 19 und Axialwälzlager 21. Ebenso können als Axialwälzlager 21 Axialtonnenlager, Nadellager, Nadelkränze, Axialschräg- oder Axialrillenkugellager Anwendung finden. Dabei können die Axialwälzlager 21 auch mit einem separat zu dem Abtriebselement 8 oder dem Antriebselement 12 gefertigten Innen und / oder Außenring ausgebildet sein. Ebenso denkbar wäre es in diesem Ausführungsbeispiel auf das Radialwälzlager 19 zu verzichten und nur Axialwälzlager 21 einzusetzen.

Finden als Radialwälzlager 19 beispielsweise Rillenkugellager, Vierpunktlager, ein- oder zweireihige Schrägkugellager, Schulterkugellager oder Kegelrollenlager Verwendung, so können gleichzeitig axiale Kräfte, die auf das Antriebselement 12 wirken, abgestützt werden. Somit kann auf die Axialwälzlager 21 zwischen dem Antriebselement 12 und dem Abtriebselement 8 verzichtet werden.

Figur 3 zeigt eine weitere Ausführungsform einer erfindungsgemäßen Vorrichtung 1. In diesem Fall ist das Verstellgetriebe 11 als Wellgetriebe 22 ausgeführt. Diese weist unter anderem ein Antriebsrad 13 auf, über das mittels eines nicht dargestellten Primärtriebs das Drehmoment der Kurbelwelle 101 auf die Vorrichtung 1 übertragen wird. Das Antriebsrad 13 ist mittels einer kraft-, stoff-oder formschlüssigen Verbindung, drehfest mit dem Antriebselement 12 verbunden. Weiterhin ist ein Abtriebselement 8 vorgesehen, welches drehfest mit einer nicht dargestellten Nockenwelle verbunden ist.

Das Antriebsdrehmoment der Kurbelwelle 101 wird über das Antriebsrad 13 und das Antriebselement 12 mittels eines Wellgetriebes 22 auf das Abtriebselement 8 übertragen. Das Wellgetriebe 22 besteht aus einer im Querschnitt elliptisch geformten Verstellwelle 15, einem dritten Wälzlager 23, einem als biegsame Hülse ausgebildeten Stirnrad 24 und zwei Hohlrädern 25, 26. Je eines der Hohlräder 25, 26 ist an dem Abtriebselement 8 bzw. dem Antriebselement 12 ausgebildet. Die Verstellwelle 15 ist konzentrisch zu dem Abtriebselement 8 und dem Antriebselement 12 angeordnet und verfügt über ein Kupplungselement 16, über welches diese mit einem nicht dargestellten Stellantrieb zusammenwirkt. An einer Außenumfangsfläche der Verstellwelle 15 ist das als Kugellager ausgeführte dritte Wälzlager 23 angeordnet. Ein Innenring 27 des dritten Wälzlagers 23 ist dem Außenumfang der Verstellwelle 15 angepasst und somit ebenfalls elliptisch ausgeführt. An der Außenumfangsfläche eines Außenrings 28 des dritten Wälzlagers 23 ist das Stirnrad 24 angeordnet. Außenring 28 und Stirnrad 24 sind flexibel ausgeführt, wodurch diese sich der elliptischen Kontur des Innenrings 27 bzw. der Verstellwelle 15 anpassen. Die Außenverzahnung des Stirnrads 24 greift in zwei sich gegenüberliegenden Winkelbereichen sowohl in die Innenverzahnung des Hohlrades 25 als auch in die Innenverzahnung des Hohlrades 26 ein. Außerhalb dieser Winkelbereiche stehen die Verzahnungen nicht in Eingriff. Das von der Kurbelwelle 101 auf das Antriebselement 12 übertragene Drehmoment wird über die beiden Stirnrad-Hohlradverzahnungspaare auf das Abtriebselement 8 übertragen. Dabei ist vorgesehen, dass die Innenverzahnungen der Hohlräder 25, 26 unterschiedliche Zähnezahlen aufweisen.

Um die Phasenlage der Nockenwelle 9 relativ zur Kurbelwelle 101 zu halten, wird die Verstellwelle 15 mit der Drehzahl des Antriebsrades 13 angetrieben. Soll die Phasenlage verstellt werden, wird die Drehzahl der Verstellwelle 15 relativ zur Drehzahl des Antriebsrades 13 erhöht oder erniedrigt. Dadurch wird die elliptische Verstellwelle 15 relativ zum Antriebselement 12 verdreht, wodurch die Winkelbereiche, in denen die Stirnrad- und Hohlradverzahnungen in Eingriff stehen, um das Stirnrad 24 bzw. die Hohlräder 25, 26 umlaufen. Dies bewirkt aufgrund der Zähnezahldifferenz zwischen den beiden Hohlrädern 25, 26 eine Verdrehung des Abtriebselements 8 zum Antriebselement 12 und damit eine Veränderung der Phasenlage zwischen Nockenwelle 9 und Kurbelwelle 101.

Das Antriebselement 12 wird mittels eines Radialwälzlagers 19 auf dem Abtriebselement 8 gelagert. Dabei kann das Radialwälzlager 19 als Rillenkugellager, Vierpunktlager, ein- oder zweireihiges Schrägkugellager, Schulterkugellager oder dergleichen ausgebildet sein. Durch den Einsatz dieser Lager wird das Antriebselement 12 gegenüber dem Abtriebselement 8 sowohl in axialer als auch radialer Richtung abgestützt, wodurch auf eine gleitgelagerte axiale Führung und radiale Gleitlager verzichtet werden kann.
We in der ersten Ausführungsform ist es auch bei Wellgetrieben 22 denkbar als Radialwälzlager 19 ein Nadellager vorzusehen. In diesem Fall ist wiederum vorteilhafterweise ein Axialwälzlager 21 wie beispielsweise ein Axialtonnenlager, ein Nadellager, eine Nadelhülse, einen Nadelkranz, Axialschräg- oder Axialrillenkugellager vorzusehen, um das Antriebselement 12 reibungsoptimiert zum Abtriebselement 8 axial abzustützen

In der in Figur 3 dargestellten Ausführungsform ist zwischen dem Antriebselement 12 und dem Abtriebselement 8 ein Kugellager angeordnet, wobei eine äußere Umfangsfläche des Abtriebselements 8 als Laufbahn für die Wälzkörper 29 dient.

Figur 3a zeigt eine Modifikation der in Figur 3 dargestellten erfindungsgemäßen Vorrichtung 1. In dieser Ausführungsform ist das Antriebselement 12 wiederum mittels eines Radialwälzlagers 19 auf dem Abtriebselement 8 gelagert. In diesem Fall dient eine Innenumfangsfläche des Antriebselements 12 als Laufbahn für die Wälzkörper 29. Ebenso denkbar ist natürlich eine Ausführungsform, in der das Radialwälzlager 19 sowohl mit einem separaten Innen- als auch Außenring (27, 28) versehen ist. Ebenso denkbar sind Ausführungsformen in denen sowohl eine Außenumfangsfläche des Abtriebselementes 8 als auch eine Innenumfangsfläche des Antriebselements 12 als Laufflächen für das Radialwälzlager 19 dienen. Durch die Ausbildung der Laufbahnen der Wälzkörper 29 an Komponenten des Wellgetriebes 22 wird die Anzahl der Bauteile verringert, was sich positiv auf den Bauraum, das Gewicht, den Montageaufwand und die Kosten der Vorrichtung 1 auswirkt.

Figur 4 zeigt eine weitere erfindungsgemäße Ausführungsform der Vorrichtung 1. Diese weist wiederum ein Antriebsrad 13 und ein Abtriebselement 8 auf, wobei das Antriebsrad 13 über einen nicht dargestellten Primärantrieb drehfest mit der Kurbelwelle 101 verbunden ist und das Abtriebselement 8 drehfest mit einer Nockenwelle 9 verbunden ist. Einteilig mit dem Antriebsrad 13 ist das Antriebselement 12 ausgebildet. Das Verstellgetriebe 11 ist in dieser Ausführungsform als Doppelplanetengetriebe 30 ausgebildet. Dieses besteht aus einem an einer Innenmantelfläche des Antriebselementes 12 ausgebildeten Hohlrad 25, einem an einer Innenumfangsfläche des Abtriebselements 8 ausgebildeten zweiten Hohlrad 26 und mehreren Planetenrädern 31, die drehbar an einem Planetenträger 32 gelagert sind. Die Planetenräder 31 sind als Stirnräder ausgebildet. Der Planetenträger 32 wirkt mit einem Kupplungselement 16 zusammen, über welches dieser von einer nicht dargestellten elektrischen Stelleinheit angetrieben werden kann. Die Außenverzahnungen der Planetenräder 31 greifen sowohl in die Innenverzahnung des ersten Hohlrades 25 als auch in die Innenverzahnung des zweiten Hohlrades 26 ein. Die beiden Innenverzahnungen der Hohlräder 25, 26 weisen ungleiche Zähnezahlen auf. Aufgrund der unterschiedlichen Zähnezahlen zwischen den beiden Innenverzahnungen der Hohlräder 25, 26 ergibt sich, dass bei Drehantrieb des Planetenträgers 32 eine Relativbewegung zwischen den beiden Hohlrädern 25, 26 und damit zwischen dem Abtriebselement 8 und dem Antriebselement 12 hervorgerufen wird. Dies bewirkt eine Veränderung der Phasenlage zwischen der Kurbelwelle 101 und der Nockenwelle 9. Wie in Figur 4 dargestellt ist auch in dieser Ausführungsform das Antriebselement 12 mittels eines Radialwälzlagers 19 auf dem Abtriebselement 8 gelagert.

Figur 5 zeigt eine weitere erfindungsgemäße Ausführungsform der Vorrichtung 1, wobei das Verstellgetriebe 11 in diesem Fall als Wolfromgetriebe 33 ausgeführt ist. Dieses Getriebe ähnelt dem in Figur 4 dargestellten Doppelplanetengetriebe 30, allerdings mit dem Unterschied, dass zusätzlich ein Sonnenrad 34 vorgesehen ist. Das Sonnenrad 34 ist als Stirnrad ausgeführt, wobei die Planetenräder 31 in diesem Fall sowohl mit den Hohlrädern 25 und 26 als auch mit dem Sonnenrad 34 kämmen. Im Unterschied zu der in Figur 4 dargestellten Ausführungsform wird hier das Sonnenrad 34 von einer nicht dargestellten elektrischen Stellvorrichtung angetrieben.

Auch in dieser Ausführungsform ist das Antriebselement 12 mittels eines Radialwälzlagers 21 auf dem Abtriebselement 8 gelagert.

In den in den Figuren 4 und 5 dargestellten Ausführungsformen können die gleichen Lagerstrategien angewandt werden, welche in den ersten beiden Ausführungsformen dargelegt wurden. Die axiale Abstützung des Antriebselements 12 auf dem Abtriebselement 8 kann mittels geeigneter Radialwälzlager 19 oder spezieller Axialwälzlager 21 erfolgen, wobei auch Kombinationen und einteilige Ausführungen dieser Lager möglich sind.

Natürlich können in allen Ausführungsformen als Radialwälzlager 19 Nadellager, Kegelrollenlager, Rillenkugellager oder Schrägkugellager verwendet werden. Ebenso denkbar ist, in den Ausführungsformen in denen Wolfrom-, Doppelplaneten- oder Wellgetriebe (33, 30, 22) verwendet werden, das Abtriebselement 8 mittels Axialwälzlager 21 relativ zum Antriebselement 12 zu lagern. Sämtliche Wälzlager können mit separat gefertigten Innen- und/oder Außenringen (27, 28) ausgebildet sein. Ebenso denkbar ist, die Laufflächen der Wälzkörper 29 direkt an dem Antriebselement 12 oder dem Abtriebselement 8 auszubilden.

Durch die Verwendung von Radial- bzw. Axialwälzlagern (19, 21) wird die in der Vorrichtung 1 auftretende Reibung erheblich verringert und damit der Wirkungsgrad der Vorrichtung 1 erhöht. Dies führt dazu, dass die elektrischen Stellantriebe weniger Leistung aufbringen müssen und damit der axiale Bauraumbedarf sinkt und die Herstellung kostengünstiger wird. Besonders vorteilhaft ist die Anwendung von Wälzlagern bei schnell verstellenden Vorrichtungen 1, wobei die Axialwälzlager 21 besonders vorteilhaft in Ausführungsformen sind, in denen das Antriebsrad 13 unsymmetrisch zur Lagerstelle auf der Vorrichtung 1 angeordnet ist und folglich hohe axiale Kräfte bzw. Kippmomente abzustützen sind.

### Bezugszahlenliste

- 1: Vorrichtung
- 2: Taumelscheibengetriebe
- 3: erstes Kegelrad
- 4: zweites Kegelrad
- 5: Taumelscheibe
- 6: erster Zahnkranz
- 7: zweiter Zahnkranz
- 8: Abtriebselement
- 9: Nockenwelle
- 10: Befestigungsschraube
- 11: Verstellgetriebe
- 12: Antriebselement
- 13: Antriebsrad
- 14: erstes Wälzlager
- 15: Verstellwelle
- 16: Kupplungselement
- 17: zweites Wälzlager
- 18: Hohlwelle
- 18a: Abschnitt
- 18b: Ausbuchtung
- 19: Radialwälzlager
- 20: Anschlagscheibe
- 21: Axialwälzlager
- 22: Wellgetriebe
- 23: drittes Wälzlager
- 24: Stirnrad
- 25: Hohlrad
- 26: Hohlrad
- 27: Innenring
- 28: Außenring
- 29: Wälzkörper
- 29a: Käfig
- 30: Doppelplanetengetriebe
- 31: Planetenrad
- 32: Planetenträger
- 33: Wolfromgetriebe
- 34: Sonnenrad

- 100: Brennkraftmaschine
- 101: Kurbelwelle
- 102: Kolben
- 103: Zylinder
- 104: Zugmitteltrieb
- 105: Zugmitteltrieb
- 106: Einlassnockenwelle
- 107: Auslassnockenwelle
- 108: Nocke
- 109: Nocke
- 110: Einlassgaswechselventil
- 111: Auslassgaswechselventil

## Patentansprüche

1. Vorrichtung (1) zur variablen Einstellung der Steuerzeiten von Gaswechselventilen einer Brennkraftmaschine mit
- einem mit einer Kurbelwelle (101) in Antriebsverbindung stehendem Antriebselement (12),
- einem mit einer Nockenwelle (9) in Antriebsverbindung stehendem Abtriebselement (8),
- und einem Verstellgetriebe (11),
- wobei das Antriebselement (12) drehbar zu dem Abtriebselement (8) auf diesem oder der Nockenwelle (9) gelagert ist und
- die relative Phasenlage des Abtriebselements (8) zum Antriebselement (12) mittels des Verstellgetriebes (11) wahlweise variiert oder gehalten werden kann,
- wobei das Antriebselement (12) in axialer Richtung mittels zumindest eines Axialwälzlagers (19, 21) am Abtriebselement (8) abgestützt ist, **dadurch gekennzeichnet, dass** das Axialwälzlager (21) als Axialtonnenlager, Nadel- lager, Nadelhülse oder Nadelkranz ausgeführt ist.

2. Vorrichtung (1) zur variablen Einstellung der Steuerzeiten von Gaswechselventilen einer Brennkraftmaschine mit
- einem mit einer Kurbelwelle (101) in Antriebsverbindung stehendem Antriebselement (12),
- einem mit einer Nockenwelle (9) in Antriebsverbindung stehendem Abtriebselement (8),
- und einem Verstellgetriebe (11),
- wobei das Antriebselement (12) drehbar zu dem Abtriebselement (8) auf diesem oder der Nockenwelle (9) gelagert ist und
- die relative Phasenlage des Abtriebselements (8) zum Antriebselement (12) mittels des Verstellgetriebes (11) wahlweise variiert oder gehalten werden kann,
- wobei das Antriebselement (12) in axialer Richtung mittels zumindest eines Axialwälzlagers (19, 21) am Abtriebselement (8) abgestützt ist, **dadurch gekennzeichnet, dass** das Antriebselement (12) zusätzlich mittels eines Radialwälzlagers (19) radial gelagert ist.

3. Vorrichtung nach einem der Ansprüche 1 oder 2, **dadurch gekennzeichnet, dass** das Antriebselement (12) in beide axiale Richtungen durch je ein Axialwälzlager (21) abgestützt ist.

4. Vorrichtung nach Anspruch 2, **dadurch gekennzeichnet, dass** das Axial-(21) und das Radialwälzlager (19) einteilig ausgeführt sind.

5. Vorrichtung nach einem der Ansprüche 1, oder 2, **dadurch gekennzeichnet, dass** zumindest eine Laufbahn von Wälzkörpern (29) des Axial- (21) oder Radialwälzlagers (19) an einer Komponente des Antriebselements (12) oder des Abtriebselements (8) ausgebildet ist.

6. Vorrichtung (1) zur variablen Einstellung der Steuerzeiten von Gaswechselventilen einer Brennkraftmaschine mit
- einem mit einer Kurbelwelle (101) in Antriebsverbindung stehendem Antriebselement (12),
- einem mit einer Nockenwelle (9) in Antriebsverbindung stehendem Abtriebselement (8),
- und einem Verstellgetriebe (11),
- wobei das Antriebselement (12) drehbar zu dem Abtriebselement (8) auf diesem oder der Nockenwelle (9) gelagert ist und
- die relative Phasenlage des Abtriebselements (8) zum Antriebselement (12) mittels des Verstellgetriebes (11) wahlweise variiert oder gehalten werden kann,
- wobei das Antriebselement (12) in axialer Richtung mittels zumindest eines Axialwälzlagers (19, 21) am Abtriebselement (8) abgestützt ist, **dadurch gekennzeichnet, dass** zumindest eine Laufbahn von Wälzkörpern (29) des Axialwälzlagers (19) an einer Komponente des Antriebselements (12) oder des Abtriebselements (8) ausgebildet ist.

## Claims

1. Device (1) for the variable setting of the control times of gas-exchange valves of an internal combustion engine, with
- a driving element (12) drive-connected to a crankshaft (101),
- a driven element (8) drive-connected to a camshaft (9),
- and an adjusting gear (11),
- the driving element (12) being mounted rotatably with respect to the driven element (8) on the latter or on the camshaft (9), and
- the relative phase position of the driven element (8) with respect to the driving element (12) being capable of being selectively varied or held by means of the adjusting gear (11),
- the driving element (12) being supported on the driven element (8) in the axial direction by means of at least one axial rolling bearing (19, 21) **characterized in that** the axial rolling bearing (21) is designed as axial barrel bearing, needle bearing, needle sleeve or needle collar.

2. Device (1) for the variable setting of the control times of gas-exchange valves of an internal combustion engine, with
- a driving element (12) drive-connected to a crankshaft (101),
- a driven element (8) drive-connected to a camshaft (9),
- and an adjusting gear (11),
- the driving element (12) being mounted rotatably with respect to the driven element (8) on the latter or on the camshaft (9), and
- the relative phase position of the driven element (8) with respect to the driving element (12) being capable of being selectively varied or held by means of the adjusting gear (11),
- the driving element (12) being supported on the driven element in the axial direction by means of at least one axial rolling bearing (19, 21), **characterized in that** the driving element (12) is additionally mounted radially by means of a radial rolling bearing (19).

3. Device according to either one of Claims 1 or 2, **characterized in that** the driving element (12) is supported in each of the two axial directions by means of an axial rolling bearing (21).

4. Device according to Claim 2, **characterized in that** the axial (21) and radial (19) rolling bearings are produced in one piece.

5. Device according to either one of Claims 1 or 2, **characterized in that** at least one raceway of rolling bodies (29) of the axial (21) or radial (19) rolling bearing is formed on a component of the driving element (12) or of the driven element (8).

6. Device (1) for the variable setting of the control times of gas-exchange valves of an internal combustion engine, with
- a driving element (12) drive-connected to a crankshaft (101),
- a driven element (8) drive-connected to a camshaft (9),
- and an adjusting gear (11),
- the driving element (12) being mounted rotatably with respect to the driven element (8) on the latter or on the camshaft (9), and
- the relative phase position of the driven element (8) with respect to the driving element (12) being capable of being selectively varied or held by means of the adjusting gear (11),
- the driving element (12) being supported on the driven element (8) in the axial direction by means of at least one axial rolling bearing (19, 21), **characterized in that** at least one raceway of rolling bodies (29) of the axial rolling bearing (19) is formed on a component of the driving element (12) or of the driven element (8).

## Revendications

1. Dispositif (1) pour l'ajustage variable des temps de commande de soupapes d'échange de gaz d'un moteur à combustion interne, comprenant
- un élément d'entraînement (12) en liaison d'entraînement avec un vilebrequin (101),
- un élément de sortie (8) en liaison d'entraînement avec un arbre à cames (9),
- et un mécanisme de réglage (11),
- l'élément d'entraînement (12) étant monté de manière rotative par rapport à l'élément de sortie (8) sur ce dernier ou sur l'arbre à cames (9) et
- la position de phase relative de l'élément de sortie (8) par rapport à l'élément d'entraînement (12) pouvant être sélectivement modifiée ou maintenue au moyen du mécanisme de réglage (11),
- l'élément d'entraînement (12) s'appuyant contre l'élément de sortie (8) dans la direction axiale au moyen d'au moins un palier à roulement axial (19, 21), **caractérisé en ce que** le palier à roulement axial (21) est réalisé sous forme de palier axial à rotule sur rouleaux, de palier à aiguilles, de douille à aiguilles ou de couronne à aiguilles.

2. Dispositif (1) pour l'ajustage variable des temps de commande de soupapes d'échange de gaz d'un moteur à combustion interne, comprenant
- un élément d'entraînement (12) en liaison d'entraînement avec un vilebrequin (101),
- un élément de sortie (8) en liaison d'entraînement avec un arbre à cames (9),
- et un mécanisme de réglage (11),
- l'élément d'entraînement (12) étant monté de manière rotative par rapport à l'élément de sortie (8) sur ce dernier ou sur l'arbre à cames (9) et
- la position de phase relative de l'élément de sortie (8) par rapport à l'élément d'entraînement (12) pouvant être sélectivement modifiée ou maintenue au moyen du mécanisme de réglage (11),
- l'élément d'entraînement (12) s'appuyant contre l'élément de sortie (8) dans la direction axiale au moyen d'au moins un palier à roulement axial (19, 21), **caractérisé en ce que** l'élément d'entraînement (12) est en outre monté radicalement au moyen d'un palier à roulement radial (19).

3. Dispositif selon la revendication 1 ou 2, **caractérisé en ce que** l'élément d'entraînement (12) est supporté dans les deux sens axiaux par un palier à roulement axial (21) respectif.

4. Dispositif selon la revendication 2, **caractérisé en ce que** le palier à roulement axial (21) et le palier à roulement radial (19) sont réalisés d'une seule pièce.

5. Dispositif selon la revendication 1 ou 2, **caractérisé en ce qu'**au moins un chemin de roulement de corps de roulement (29) du palier à roulement axial (21) ou du palier à roulement radial (19) est réalisé sur un composant de l'élément d'entraînement (12) ou de l'élément de sortie (8).

6. Dispositif (1) pour l'ajustage variable des temps de commande de soupapes d'échange de gaz d'un moteur à combustion interne, comprenant
- un élément d'entraînement (12) en liaison d'entraînement avec un vilebrequin (101),
- un élément de sortie (8) en liaison d'entraînement avec un arbre à cames (9),
- et un mécanisme de réglage (11),
- l'élément d'entraînement (12) étant monté de manière rotative par rapport à l'élément de sortie (8) sur ce dernier ou sur l'arbre à cames (9) et
- la position de phase relative de l'élément de sortie (8) par rapport à l'élément d'entraînement (12) pouvant être sélectivement modifiée ou maintenue au moyen du mécanisme de réglage (11),
- l'élément d'entraînement (12) s'appuyant contre l'élément de sortie (8) dans la direction axiale au moyen d'au moins un palier à roulement axial (19, 21), **caractérisé en ce qu'**au moins un chemin de roulement de corps de roulement (29) du palier à roulement axial (19) est réalisé sur un composant de l'élément d'entraînement (12) ou de l'élément de sortie (8).
